# FASCICULE DE BREVET EUROPEEN

(11) **EP 2 102 443 B1**
(45) Date de publication et mention de la délivrance du brevet: **11.08.2010**
(21) Numéro de dépôt: 07701581.6
(22) Date de dépôt: 11.01.2007
(51) Int. Cl.: E21B 10/32, E21B 23/04

(54) **DISPOSITIF D'ACTIVATION D'UN OUTIL DE FOND**
VORRICHTUNG ZUR BETÄTIGUNG EINES BOHRLOCHWERKZEUGS
DEVICE OR ACTUATING A BOTTOM TOOL

(43) Date de publication de la demande: 23.09.2009
(73) Titulaire: Halliburton Energy Services N.V., 1620 Drogenbos (BE)
(72) Inventeur: DITHMAR, Erik, B-1470 Genappe (BE); FANUEL, Phillipe, B-1050 Bruxelles (BE); MOI Stein, Erik, Norvege (NO); QUINTANA, Luis, B-1090 Bruxelles (BE)
(74) Mandataire: Luys, Marie-José A.H.
(86) Numéro de dépôt international: PCT/BE2007/000004
(87) Numéro de publication internationale: WO 2008/083448

(56) Documents cités:
- WO-A-2005/094166
- WO-A-2005/103435
- WO-A-2005/124094
- GB-A- 2 361 727

## Description

La présente invention est relative à un outil de fond comportant
- un corps tubulaire (1) doté d'une cavité axiale (2),
- un piston creux (8) capable de coulisser dans ladite cavité axiale et soumis à des pressions hydrauliques différentielles variables, et
- un dispositif d'activation du piston creux.

On connaît des outils de fond de ce genre, par exemple des outils d'élargissement et de stabilisation à mettre en oeuvre dans un trou de forage (voir par exemple WO 2005/124094).

Les outils de forage, d'élargissement ou autres, doivent être descendus avec le piston creux maintenu de manière fixe à l'intérieur du corps tubulaire et ensuite, lorsque l'outil est en position, le piston creux peut être activé. On a déjà envisagé un système de verrouillage du piston qui, dans une position de fermeture, maintient axialement le piston creux dans une position d'immobilisation et qui est amené en position de libération par commande électrique.

Toutefois, d'une manière générale, il est plus courant de commander l'activation du piston creux par voie hydraulique, à l'aide du fluide formé par les boues de forage. Lors de la circulation de celles-ci dans le train de tiges qui relie l'outil à la surface, le piston immobilisé par le dispositif d'activation est soumis à une pression différentielle qui agit sur le piston vers le haut ou vers le bas. Le dispositif d'activation prévoit une extension tubulaire prolongeant le piston . L'extrémité de cette extension est maintenue fixe dans un manchon tubulaire par des goupilles de cisaillement. Le manchon s'appuie sur une bague formant butée et fixée au corps tubulaire de l'outil. Cette butée empêche le mouvement du piston soumis à une pression différentielle et produisant donc un effort de traction sur le manchon tubulaire, tant que cette pression reste inférieure à un seuil prédéterminé.

Les goupilles de cisaillement sont calibrées de façon qu'une force de traction du piston supérieure au seuil susdit provoque un cisaillement des goupilles et libère le piston creux qui peut alors coulisser dans la cavité axiale du corps tubulaire de l'outil. Dans le cas d'un outil d'élargissement, le piston devenu moteur permet alors le déploiement de bras de coupe.

La valeur calibrée des goupilles de cisaillement est un compromis entre, d'une part, la limite d'utilisation de l'outil dans son mode dormant, c'est-à-dire lorsque le piston creux n'est pas activé, et la limite de la pression maximale acceptable par l'outil ou disponible par les pompes de forage.

Afin de ne pas limiter les capacités de travail de l'outil en mode dormant, et d'éviter, ce qui n'est pas toujours possible, les risques d'une activation accidentelle qui pourrait être causée par exemple par un à-coup de pression, le calibre des goupilles de cisaillement est prévu le plus élevé possible. Le cisaillement est provoqué par une obturation temporaire du manchon tubulaire par une bille et/ou par une augmentation très importante de la pression des boues de forage. L'énergie substantielle stockée par le piston moteur doit alors être dissipée à la libération du piston provoquée par la rupture des goupilles. Le choc qui en résulte peut provoquer des déformations de pièces et altérer le fonctionnement ultérieur de l'outil.

D'autre part, l'expérience a montré que des volumes morts et des jeux entre pièces pouvaient présenter un obstacle au bon fonctionnement de la mécanique de l'outil. En effet, les particules présentes dans les boues de forage peuvent se compacter ou se cimenter à ces endroits de façon à gêner ou à empêcher les mouvements des pièces.

La présente invention a pour but de mettre au point un dispositif d'activation qui ne soit pas soumis aux risques d'activation accidentelle du piston creux et qui permette une activation sélective de celui-ci sans dégagement important d'énergie de façon à libérer le piston creux dans la cavité axiale de l'outil de forage, de manière toujours adéquate. Avantageusement, des mesures de sécurité seront prévues pour éviter que le mouvement des pièces de l'outil ne soit empêché ou gêné par les boues de forage.

On résout ces problèmes par un dispositif tel qu'indiqué au début, qui comprend
- un élément de gâchette solidaire du piston creux qui est déplaçable depuis une position d'immobilisation du piston creux, dans laquelle l'élément de gâchette est retenu en butée, à l'encontre desdites pressions différentielles, contre un appui du corps tubulaire, vers une position d'effacement dans laquelle l'élément de gâchette n'est pas en butée contre ledit appui et libère le piston creux,
- un manchon tubulaire de détente de l'élément de gâchette qui, dans ladite position d'immobilisation dudit élément de gâchette, est relié au piston creux par au moins une goupille de cisaillement et empêche un déplacement de l'élément de gâchette de sa position d'immobilisation du piston creux à sa position d'effacement, et
- un moyen d'obturation temporaire du manchon tubulaire de détente qui, en position d'obturation, provoque une élévation de pression hydraulique sur le manchon tubulaire, au-dessus d'un seuil prédéterminé où a lieu un cisaillement de ladite au moins une goupille de cisaillement, et un coulissement du manchon tubulaire de détente dans une position de libération permettant un déplacement de l'élément de gâchette de sa position d'immobilisation du piston creux à sa position d'effacement.

On peut constater que, en mode dormant de l'outil, les efforts de traction exercés par le piston creux sous l'action d'une pression différentielle ne sont pas directement transmis aux goupilles de cisaillement du dispositif d'activation. Au contraire, c'est l'élément de gâchette qui retient le piston creux immobilisé, par appui sur une bague fixe, solidaire du corps tubulaire de l'outil, l'élément de gâchette et l'appui n'étant en aucune façon destinés à être rompus pendant l'utilisation. Les risques d'activation accidentelle durant la phase de travail en mode dormant de l'outil sont ainsi écartés. D'autre part, une pression hydraulique ne peut s'appliquer sur le manchon que lorsque celui-ci est obturé. Il y a donc une activation sélective du piston, car celle-ci ne peut avoir lieu que par une obturation voulue du manchon, laquelle est commandée depuis la surface. Puisqu'il n'y a pas de lien direct entre les efforts de traction exercés par le piston et les efforts de cisaillement des goupilles, celles-ci peuvent être calibrées à une valeur de résistance beaucoup plus basse qu'auparavant et la pression d'activation nécessaire pour les rompre peut être relativement faible, ce qui permet d'éviter une mise en jeu d'énergie trop importante et donc des dommages potentiels à l'équipement.

Suivant une forme de réalisation de l'invention, le manchon tubulaire de détente est inséré entre l'élément de gâchette solidaire du piston creux et une extension du piston creux, de manière à pouvoir coulisser entre eux après cisaillement de ladite au moins une goupille de cisaillement.

Suivant une forme avantageuse de réalisation de l'invention, le manchon tubulaire comporte une première partie à paroi présentant une première épaisseur et une deuxième partie à paroi présentant une deuxième épaisseur inférieure à la première et, dans sa position d'immobilisation du piston creux, l'élément de gâchette est en appui radialement sur ladite première partie de paroi du manchon tubulaire et, dans sa position d'effacement, il est en appui radialement sur ladite deuxième partie de paroi.

Suivant une forme perfectionnée de réalisation de l'invention, l'élément de gâchette est formé d'une couronne de lames qui s'étendent axialement autour de la première partie du manchon tubulaire en position d'immobilisation de l'élément de gâchette et qui viennent en appui radialement sur ladite deuxième partie du manchon tubulaire lorsque l'élément de gâchette est en position d'effacement.

L'extension tubulaire prolongeant le piston creux est donc pourvue d'une couronne de lames, de préférence métalliques, avantageusement en acier à ressort. Le manchon tubulaire, rigide, est maintenu de manière fixe à cette extension par des goupilles de cisaillement. Dans cette position les lames reposent sur la partie épaisse du manchon et sont donc maintenues écartées l'une de l'autre. L'extrémité de ces lames, qui sont avantageusement épaissies et font saillie radialement vers l'extérieur, sont alors en appui axial contre une bague de retenue faisant saillie radialement à l'intérieur du corps tubulaire. Cet agencement empêche tout mouvement du piston et l'outil est maintenu dans son mode dormant.

Suivant encore une forme de réalisation de l'invention le moyen d'obturation temporaire est une bille lancée dans ladite cavité axiale, le manchon tubulaire de détente comportant un siège pour recevoir cette bille et des ouvertures latérales permettant de rétablir une circulation de fluide hydraulique lorsque le manchon tubulaire est dans sa position de libération.

Une pression hydraulique obtenue par l'obturation du passage des boues de forage au moyen de ladite bille exerce un effort sur le manchon. Cet effort, qui peut être minime, provoque le cisaillement des goupilles de cisaillement et libère le manchon qui peut se dégager. Les lames de l'élément de gâchette se trouvent alors en face de la partie amincie du manchon et elles peuvent fléchir radialement vers l'intérieur, par exemple sous une poussée radiale de la bague de retenue ou sous l'action d'une force de rappel élastique. Dans cette position fléchie, les lames peuvent coulisser à l'intérieur de la bague de retenue sous l'action de la traction du piston creux libéré. L'outil est alors activé.

Suivant une autre forme de réalisation de l'invention, l'outil comprend en outre
- une chambre en cul-de-sac qui s'étend annulairement entre ledit corps tubulaire et ledit piston creux et/ou une extension tubulaire de celui-ci où passent des boues de forage, une surface du piston creux limitant axialement cette chambre en cul-de-sac, d'un premier côté,
- une bague annulaire qui limite axialement la chambre en cul-de-sac, d'un second côté opposé au premier susdit, et qui est reliée au corps tubulaire par au moins une goupille de cisaillement,
- une communication pour fluide entre l'intérieur du piston creux et/ou de son extension tubulaire et la chambre en cul-de-sac, ladite surface du piston creux étant ainsi soumise auxdites pressions hydrauliques différentielles variables desdites boues de forage,
- le piston creux, libéré par effacement dudit élément de gâchette, étant capable de coulisser entre une première position dans laquelle la chambre en cul-de-sac présente un premier volume et une deuxième position dans laquelle la chambre en cul-de-sac présente un deuxième volume supérieur au premier, ainsi que
- des moyens de rappel qui agissent sur le piston creux pour le ramener à sa première position, ladite au moins une goupille de cisaillement étant, lorsqu'un obstacle empêche le piston creux de retourner à sa première position et augmente ainsi la pression appliquée sur la bague annulaire au-delà d'un seuil prédéterminé, cisaillée en libérant la bague annulaire et en permettant ainsi un retour du piston creux à sa première position.

D'autres particularités de l'invention sont indiquées dans les revendications annexées.

D'autres détails de l'invention ressortiront de la description donnée ci-après, à titre non limitatif, d'une forme de réalisation de l'outil de fond muni d'un dispositif d'activation suivant l'invention.
Les figures 1 et 2 représentent une vue en coupe axiale d'un même outil d'élargissement doté d'un dispositif d'activation suivant l'invention.
La figure 3 représente une vue en coupe axiale d'un dispositif d'activation suivant l'invention, dans laquelle l'outil fonctionne en mode dormant.
La figure 4 représente une vue en coupe axiale du dispositif d'activation suivant la figure 3, dans laquelle l'outil est en mode activé.
La figure 5 représente une vue en perspective partiellement brisée du dispositif d'activation illustré sur les figures 3 et 4.
La figure 6 représente une vue à l'échelle agrandie du détail A de la figure 2.

Sur les différents dessins les éléments identiques ou analogues portent les mêmes références.

La description des figures 1 et 2 porte sur un exemple d'outil de fond suivant l'invention sur lequel un dispositif d'activation peut être agencé. On a prévu ici, à titre d'exemple, que l'outil est un outil d'élargissement et de stabilisation à mettre en oeuvre dans un trou de forage. Il pourrait cependant s'agir de tout outil faisant usage d'un piston moteur qui doit être activé uniquement lorsque l'outil est en position dans le trou de forage et qui est immobilisé pendant la descente.

L'outil illustré sur les figures 1 et 2 comprend un corps tubulaire 1 à monter entre une première section d'un train de tiges et une deuxième section de celui-ci. Ce corps tubulaire 1 présente une cavité axiale 2 dans laquelle circule les boues de forage. En périphérie le corps tubulaire 1 comporte des logements 3 pourvus d'une ouverture vers l'extérieur.

Dans l'exemple illustré, un élément de couteau 4 est logé dans chaque logement 3 et il comporte deux bras de coupe 5 et 6 articulés entre eux ainsi que sur un moyen de transmission en forme de coulisseau 7. Dans la position illustrée les bras 5 et 6 sont en retrait dans leur logement et l'outil est en mode dormant.

Dans l'exemple illustré, un moyen moteur conçu sous la forme d'un piston creux 8 est agencé à l'intérieur du corps tubulaire 1, en permettant une circulation des boues sans entrave à l'intérieur du corps tubulaire. Le piston creux 8 est relié au coulisseau 7.

Ainsi qu'il ressort des figures 1, 2 et 6, les boues de forage peuvent s'accumuler dans une chambre ou cul-de-sac annulaire 10 où le piton 8 est, par sa surface 11, en contact avec le fluide hydraulique sous pression formé par les boues de forage. Le piston, est, dans le cas illustré, indirectement en appui sur un ressort de rappel 12 qui, à son extrémité opposée, bute sur un élément solidaire du corps tubulaire 1 et agit en sens inverse à la pression susdite du fluide hydraulique passant par la cavité axiale 2.

Ainsi qu'il est représenté de manière plus détaillée dans l'exemple de réalisation illustré sur les figures 3 à 5, le piston 8 est doté d'une extension tubulaire 13 du côté aval autour de laquelle le ressort de rappel est agencé en prenant appui sur elle, ce qui permet une disposition décentrée du ressort 12 par rapport aux bras de coupe. Cette extension est pourvue d'un élément de gâchette 14 qui est donc solidaire du piston 8. Dans l'exemple illustré, l'élément de gâchette est formé d'une couronne de lames 15 avantageusement flexibles, par exemple en acier à ressort, qui s'étendent axialement en direction aval, autour d'une partie de l'extension tubulaire 13.

Un manchon tubulaire de détente 16 est inséré entre les lames 15 de l'élément de gâchette 14 et ladite extension tubulaire 13 du piston creux 8. Ce manchon est relié à l'extension 13 par des goupilles de cisaillement 17, dont une seule est représentée.

Dans l'exemple illustré, dans sa partie aval 18, le manchon tubulaire 16 présente une plus grande épaisseur que dans sa partie amont 19 et avantageusement la transition entre les parties aval et amont est réalisée en pente. Dans la position illustrée sur la figure 3 où le manchon tubulaire 16 est immobilisé sur l'extension tubulaire 13, les lames 15 de l'élément de gâchette 14 sont en appui sur la partie aval 18 plus épaisse du manchon et sont donc maintenues écartées radialement vers l'extérieur.

Dans cette position d'écartement, l'extrémité libre 20, avantageusement épaissie, des lames 15 vient axialement en butée contre une bague de retenue 21, solidaire du corps tubulaire 1 de l'outil.

Lorsque l'outil est descendu en mode dormant, même si la pression hydraulique des boues exercées sur le piston 8 est importante et développe un effort de traction vers le haut, celle-ci est contrecarrée par la butée des lames 15 contre la bague de retenue 21.

A son extrémité aval le manchon tubulaire de détente 16 est pourvu d'un siège de réception 22 destiné à recevoir un moyen d'obturation 23, une bille dans le cas illustré, qui est lancé depuis la surface. Le manchon 16 est aussi pourvu d'ouvertures latérales 24, dont une seule est représentée sur la figure 3. Lorsqu'une bille est amenée à obturer le passage des boues dans la cavité axiale, l'augmentation brusque de pression exercée sur le manchon tubulaire 16 a pour effet de cisailler les goupilles 17 en libérant le manchon. Celui-ci peut alors coulisser vers l'aval entre les lames 15 de l'élément de gâchette et l'extension tubulaire 13 du piston creux. Dans cette position illustrée sur la figure 4, les ouvertures latérales 24 permettent de rétablir la circulation des boues dans la cavité axiale.

Ainsi qu'il ressort de la figure 4, les lames 15 sont parvenues, par rappel élastique, en appui radial contre la partie amincie 19 du manchon tubulaire de détente 16. On pourrait aussi prévoir que ce fléchissement des lames 15 résulte d'une déformation élastique sous une poussée en sens radial de l'extrémité en biais de la bague de retenue 21. Les lames 15 sont ainsi passées dans une position d'effacement dans laquelle elles ne sont plus en appui axial contre la bague de retenue 21. Sous l'action du piston creux 8 soumis à une pression hydraulique qui le pousse vers l'amont, les lames 15 de l'élément de gâchette 14 en position d'effacement peuvent passer à l'intérieur de ladite bague 21. Le piston creux 8 est à présent libéré et l'outil est activé. Dans le cas présent, le piston peut commander un déploiement des bras de coupe 5 et 6 pour procéder par exemple à un élargissement du trou de forage.

Ainsi qu'il ressort de la figure 6, et comme déjà indiqué précédemment, l'outil compte une chambre annulaire en cul-de-sac 10 qui s'étend entre, d'une part, le corps tubulaire 1 et, d'autre part, le piston creux 8 et son extension tubulaire 13 par où passent les boues de forage. La surface 11 du piston limite axialement la chambre 10, d'un côté, et, du côté opposé, elle est limitée par une bague annulaire 26. Cette bague annulaire 26 est reliée au corps tubulaire 1 par l'intermédiaire d'au moins une goupille de cisaillement 27.

Une communication pour fluide, sous la forme d'orifices 25, permet une pénétration des boues de forage à l'intérieur du piston creux 8 dans la chambre annulaire 10. La surface 11 du piston 8 est ainsi soumise aux variations de pression des boues de forage passant par l'outil. Le piston creux 8, libéré par effacement de l'élément de gâchette, est ainsi capable de coulisser entre une première position représentée sur la figure 6, qui correspond à la position d'immobilisation du piston non libéré, et une position où la chambre annulaire 10 présente un volume supérieur à celui de la première position, le piston étant repoussé vers le haut sous la pression des boues de forage. Le piston peut être rappelé vers sa première position par le ressort de rappel 12 en cas de diminution de la pression des boues de forage passées dans le corps de l'outil.

Chaque mouvement du piston moteur 8 entraîne un phénomène de succion (augmentation du volume de la chambre 10 quand le piston est en position haute) et de rejet (diminution du volume 10 quand le piston est en position basse) de la boue de forage par les orifices 25 dans et respectivement hors de la chambre en cul-de-sac 10. Ces mouvements de boue, associés à des effets de décantation de particules solides de la boue ou à des effets centrifuges des particules solides de la boue, peuvent provoquer un encrassement excessif du volume de la chambre 10. De plus, le pourcentage du volume de boue stagnante, qui n'est pas renouvelé, peut présenter un phénomène de cimentation. Le bourrage du volume de la chambre 10 peut ainsi empêcher la course complète du mouvement du piston moteur, en entravant le retrait complet des bras de coupe 5 et 6.

Dans cette configuration, les bras de coupe partiellement exposés à l'extérieur du corps tubulaire principal 1 forment un obstacle à la remontée de l'outil, au moment du passage à l'endroit d'une restriction du diamètre du puits. La réaction sur les bras de coupe, due à l'effort de traction de l'outil bloqué par la restriction du diamètre du trou, transmet, par l'intermédiaire des coulisseaux 7, une force de rappel supplémentaire au piston moteur. L'accroissement de l'effet de compactage des particules dans le volume mort de la chambre 10 engendre une pression sur la bague 26. Cette force de pression sur la bague 26 provoque, au-delà d'un seuil prédéterminé, un cisaillement des goupilles 27 de cette bague 26. La bague n'étant plus solidaire du corps tubulaire principal 1 peut sous l'effet de la pression du compactage se déplacer vers le bas, en permettant alors le mouvement complet du piston moteur et par conséquence le retrait complet des bras de coupe.

Avantageusement on peut prévoir de remplir les jeux entre pièces et les volumes morts de la mécanique par une graisse ou un gel déterminé. Cela permet d'empêcher la boue de forage de venir occuper ces volumes et de gêner le fonctionnement de l'outil. Il peut être intéressant par conséquent de remplir la chambre annulaire en cul-de-sac 10 par une telle matière, cette chambre pouvant être considérée comme un volume mort.

Par ailleurs, on peut constater que les mouvements longitudinaux de la mécanique provoquent des variations de volume à divers endroits de l'outil, comme c'est le cas par exemple dans la chambre annulaire 10. Ces variations de volume engendrent des effets de succion et de rejet de la boue de forage avec les inconvénients connus précités.

Il est donc avantageux de dimensionner les pièces de façon à obtenir un volume mort le plus grand possible en comparaison de la variation de volume provoquée par les mouvements mécaniques, ceci afin de limiter les effets de compactage de la boue.

Il doit être entendu que la présente invention n'est en aucune façon limitée à la forme de réalisation décrite ci-dessus et que bien des modifications peuvent y être apportées sans sortir du cadre des revendications annexées.

On peut par exemple prévoir que le piston et son extension tubulaire soient agencés de manière à subir de la part des boues de forage une pression dirigée vers le bas.

## Revendications

1. Outil de fond comportant
- un corps tubulaire (1) doté d'une cavité axiale (2),
- un piston creux (8) capable de coulisser dans ladite cavité axiale et soumis à des pressions hydrauliques différentielles variables, et
- un dispositif d'activation du piston creux,
**caractérisé en ce que** le dispositif d'activation comprend
- un élément de gâchette (14) solidaire du piston creux (8) qui est déplaçable depuis une position d'immobilisation du piston creux, dans laquelle l'élément de gâchette est retenu en butée, à l'encontre desdites pressions différentielles, contre un appui du corps tubulaire, vers une position d'effacement dans laquelle l'élément de gâchette (14) n'est pas en butée contre ledit appui et libère le piston creux,
- un manchon tubulaire de détente (16) de l'élément de gâchette (14) qui, dans ladite position d'immobilisation dudit élément de gâchette, est relié au piston creux (8) par au moins une goupille de cisaillement (17) et empêche un déplacement de l'élément de gâchette de sa position d'immobilisation du piston creux à sa position d'effacement, et
- un moyen d'obturation temporaire (23) du manchon tubulaire de détente (16) qui, en position d'obturation, provoque une élévation de pression hydraulique sur le manchon tubulaire (16), au-dessus d'un seuil prédéterminé où a lieu un cisaillement de ladite au moins une goupille de cisaillement (17), et un coulissement du manchon tubulaire de détente (16) dans une position de libération permettant un déplacement de l'élément de gâchette (14) de sa position d'immobilisation du piston creux (8) à sa position d'effacement.

2. Outil suivant la revendication 1, **caractérisé en ce que** le manchon tubulaire de détente (16) est inséré entre l'élément de gâchette (14) solidaire du piston creux (8) et une extension (13) du piston creux, de manière à pouvoir coulisser entre eux après cisaillement de ladite au moins une goupille de cisaillement (17).

3. Outil suivant la revendication 2, **caractérisé en ce que** le manchon tubulaire (16) comporte une première partie (18) à paroi présentant une première épaisseur et une deuxième partie (19) à paroi présentant une deuxième épaisseur inférieure à la première et **en ce que**, dans sa position d'immobilisation du piston creux, l'élément de gâchette (14) est en appui radialement sur ladite première partie de paroi (18) du manchon tubulaire et, dans sa position d'effacement, il est en appui radialement sur ladite deuxième partie de paroi (19).

4. Outil suivant la revendication 3, **caractérisé en ce que**, comme appui susdit, le corps tubulaire comporte une bague de retenue (21) faisant saillie radialement vers l'intérieur de ladite cavité axiale et **en ce que**, dans sa position d'immobilisation du piston creux (8), l'élément de gâchette (14) est en butée axialement contre ladite bague et, dans sa position d'effacement, il est entraîné par le piston creux libéré à l'intérieur de ladite bague (21).

5. Outil suivant l'une des revendications 3 et 4, **caractérisé en ce que** l'élément de gâchette (14) est formé d'une couronne de lames (15) qui s'étendent axialement autour de la première partie (18) du manchon tubulaire (16) en position d'immobilisation de l'élément de gâchette (14) et qui viennent en appui radialement sur ladite deuxième partie de paroi (19) lorsque l'élément de gâchette (14) est en position d'effacement.

6. Outil suivant la revendication 5, **caractérisé en ce que** les lames (15) de ladite couronne sont en acier à ressort.

7. Outil suivant l'une des revendications 5 et 6, **caractérisé en ce que** les lames (15) susdites présentent une extrémité libre épaissie (20) qui fait saillie radialement vers l'extérieur et qui, en position d'immobilisation de l'élément de gâchette (14), sont en appui axial contre ladite bague de retenue (21).

8. Outil suivant l'une quelconque des revendications 1 à 7, **caractérisé en ce que** le moyen d'obturation temporaire (23) est une bille lancée dans ladite cavité axiale (2) et **en ce que** le manchon tubulaire de détente (16) comporte un siège (22) pour recevoir cette bille et des ouvertures latérales (24) permettant de rétablir une circulation de fluide hydraulique lorsque le manchon tubulaire (16) est dans sa position de libération.

9. Outil suivant l'une quelconque des revendications 1 à 8, **caractérisé en ce qu'**il est un élargisseur muni d'éléments de couteau (4) formés de bras de coupe (5, 6) articulés entre eux et **en ce que** le piston creux (8) est un moyen moteur permettant une extension des bras de coupe hors du corps tubulaire (1) de l'outil.

10. Outil suivant la revendication 9, **caractérisé en ce qu'**il comprend en outre un ressort de rappel (12) qui agit sur le piston creux (8) pour le ramener en direction de sa position d'immobilisation, dans laquelle lesdits bras de coupe sont en position de retrait.

11. Outil suivant la revendication 10, **caractérisé en ce que** le ressort de rappel (12) est agencé autour d'une extension tubulaire (13) du piston creux de manière à prendre appui sur elle.

12. Outil suivant l'une quelconque des revendications 1 à 11, **caractérisé en ce que** lesdites pressions hydrauliques variables agissant sur le piston creux (8) sont dirigées vers le haut.

13. Outil suivant l'une quelconque des revendications 1 à 12, **caractérisé en ce qu'**il comprend en outre
- une chambre en cul-de-sac (10) qui s'étend annulairement entre ledit corps tubulaire (1) et ledit piston creux (8) et/ou une extension tubulaire (13) de celui-ci où passent des boues de forage, une surface (11) du piston creux limitant axialement cette chambre en cul-de-sac, d'un premier côté,
- une bague annulaire (26) ,qui limite axialement la chambre en cul-de-sac (10), d'un second côté opposé au premier susdit, et qui est reliée au corps tubulaire par au moins une goupille de cisaillement (27),
- une communication pour fluide (25) entre l'intérieur du piston creux (8) et/ou de son extension tubulaire (13) et la chambre en cul-de-sac (10), ladite surface (11) du piston creux étant ainsi soumise auxdites pressions hydrauliques différentielles variables desdites boues de forage,
- le piston creux (8), libéré par effacement dudit élément de gâchette (14), étant capable de coulisser entre une première position dans laquelle la chambre en cul-de-sac (10) présente un premier volume et une deuxième position dans laquelle la chambre en cul-de-sac présente un deuxième volume supérieur au premier, ainsi que
- des moyens de rappel (4, 5, 6, 7, 12) qui agissent sur le piston creux pour le ramener à sa première position, ladite au moins une goupille de cisaillement (27) étant, lorsqu'un obstacle empêche le piston creux de retourner à sa première position et augmente ainsi la pression appliquée sur la bague annulaire au-delà d'un seuil prédéterminé, cisaillée en libérant la bague annulaire (26) et en permettant ainsi un retour du piston creux à sa première position.

14. Outil suivant la revendication 13, **caractérisé en ce qu'**il présente des jeux entre pièces et des volumes morts et ce que ces jeux et volumes morts sont remplis d'une graisse ou d'un gel.

15. Outil suivant la revendication 14, **caractérisé en ce que** la chambre en cul-de-sac (10) susdite est un volume mort de l'outil.

## Claims

1. Downhole tool comprising
- a tubular body (1) provided with an axial cavity (2),
- a hollow piston (8) capable of sliding in the said axial cavity and subjected to variable differential hydraulic pressures, and
- a device for activating the hollow piston,
**characterised in that** the activation device comprises
- a trigger element (14) integral with the hollow piston (8), which is movable from a position of immobilisation of the hollow piston, in which the trigger element is held in abutment, counter to the said differential pressures, against a support on the tubular body, towards a retracted position in which the trigger element (14) is not in abutment against the said support and releases the hollow piston,
- a tubular relief sleeve (16) for the trigger element (14) which, in the said position of immobilisation of the said trigger element, is connected to the hollow piston (8) by at least one shear pin (17) and prevents movement of the trigger element from its position of immobilisation of the hollow piston to its retracted position, and
- a means (23) of temporary closure of the tubular relief sleeve (16) which, in the blocked position, causes a rise in hydraulic pressure on the tubular sleeve (16), above a predetermined threshold where shearing of the said at least one shear pin (17) takes place, and a sliding of the tubular relief sleeve (16) into a release position allowing movement of the trigger element (14) from its position of immobilisation of the hollow piston (8) to its retracted position.

2. Tool according to claim 1, **characterised in that** the tubular relief sleeve (16) is inserted between the trigger element (14) integral with the hollow piston (8) and an extension (13) of the hollow piston, so as to be able to slide between them after shearing of the said at least one shear pin (17).

3. Tool according to claim 2, **characterised in that** the tubular sleeve (16) comprises a first part (18) with a wall having a first thickness and a second part (19) with a wall having a second thickness less than the first and **in that**, in its position of immobilisation of the hollow piston, the trigger element (14) is in abutment radially on the said first wall part (18) of the tubular sleeve and, in its retracted position, it is in abutment radially on the said second wall part (19).

4. Tool according to claim 3, **characterised in that**, as the aforesaid support, the tubular body comprises a retaining ring (21) projecting radially towards the inside of the said axial cavity and **in that**, in its position of immobilisation of the hollow piston (8), the trigger element (14) is in abutment axially against the said ring and, in its retracted position, it is driven by the hollow piston released inside the said ring (21).

5. Tool according to one of claims 3 and 4, **characterised in that** the trigger element (14) is formed by a ring of blades (15) that extend axially around the first part (18) of the tubular sleeve (16) in the position of immobilisation of the trigger element (14) and that come into abutment radially on the said second wall part (19) when the trigger element (14) is in the retracted position.

6. Tool according to claim 5, **characterised in that** the blades (15) of the said ring are made from spring steel.

7. Tool according to one of claims 5 and 6, **characterised in that** the above mentioned blades (15) have a thickened free end (20) that projects radially towards the outside and which, in the position of immobilisation of the trigger element (14), are in axial abutment against the said retaining ring (21).

8. Tool according to any one of claims 1 to 7, **characterised in that** the temporary closure means (23) is a ball launched in the said axial cavity (2), and **in that** the tubular relief sleeve (16) comprises a seat (22) for receiving this ball and lateral openings (24) for re-establishing a circulation of hydraulic fluid when the tubular sleeve (16) is in its release position.

9. Tool according to any one of claims 1 to 8, **characterised in that** it is an underreamer provided with knife elements (4) formed by cutting arms (5, 6) articulated on one another and **in that** the hollow piston (8) is a drive means allowing an extension of the cutting arms out of the tubular body (1) of the tool.

10. Tool according to claim 9, **characterised in that** it also comprises a return spring (12) that acts on the hollow piston (8) in order to return it in the direction of its immobilisation position, in which the said cutting arms are in the retracted position.

11. Tool according to claim 10, **characterised in that** the return spring (12) is arranged around a tubular extension (13) of the hollow piston so as to bear on it.

12. Tool according to any one of claims 1 to 11, **characterised in that** the said variable hydraulic pressures acting on the hollow piston (8) are directed upwards.

13. Tool according to any one of claims 1 to 12, **characterised in that** it also comprises
- a dead end chamber (10) that extends annularly between the said tubular body (1) and the said hollow piston (8) and/or a tubular extension (13) thereof where drilling mud passes, a surface (11) of the hollow piston axially delimiting this dead-end chamber, on a first side,
- an annular ring (26) that axially delimits the dead-end chamber (10), on a second side opposite to the above-mentioned first side, and which is connected to the tubular body by at least one shear pin (27),
- communication for a fluid (25) between the inside of the hollow piston (8) and/or its tubular extension (13) and the dead-end chamber (10), the said surface (11) of the hollow piston being thus subjected to the said variable differential hydraulic pressures of the said drilling mud,
- the hollow piston (8), released by retraction of the said trigger element (14), being capable of sliding between a first position in which the dead-end chamber (10) has a first volume and a second position in which the dead-end chamber has a second volume greater than the first, as well as
- return means (4, 5, 6, 7, 12) that act on the hollow piston in order to return it to its first position, the said at least one shear pin (27), when an obstacle prevents the hollow piston returning to its first position and thus increases the pressure applied to the annular ring beyond a predetermined threshold, being sheared, releasing the annular ring (26) and thus allowing the hollow piston to return to its first position.

14. Tool according to claim 13, **characterised in that** it has clearances between parts and dead spaces and **in that** these clearances and dead spaces are filled with a grease or gel.

15. Tool according to claim 14, **characterised in that** the aforementioned dead-end chamber (10) is a dead space in the tool.

## Patentansprüche

1. Bohrlochwerkzeug, umfassend
- einen röhrenförmigen Körper (1), der mit einem axialen Hohlraum (2) versehen ist,
- einen hohlen Kolben (8), der in dem axialen Hohlraum gleiten kann und variablem hydraulischem Differentialdruck ausgesetzt ist, und
- eine Vorrichtung zur Betätigung des hohlen Kolbens, **dadurch gekennzeichnet, dass** die Betätigungsvorrichtung umfasst:
- ein mit dem hohlen Kolben (8) verbundenes Aufhalterelement (14), das von einer Position zur Feststellung des hohlen Kolbens, in der das Aufhalterelement am Anschlag gegen den jeweiligen Differentialdruck an einer Abstützung des röhrenförmigen Körpers zurück gehalten wird, in eine Freigabeposition verschoben werden kann, in der sich das Aufhalterelement (14) nicht am Anschlag an der Abstützung befindet und den hohlen Kolben freigibt,
- eine röhrenförmige Hülse (16) zur Entspannung des Aufhalterelements (14), die in der Feststellungsposition des Aufhalterelements mit dem hohlen Kolben (8) durch mindestens einen Abscherstift (17) verbunden ist und eine Verschiebung des Aufhalterelements aus seiner Position zur Feststellung des hohlen Kolbens in seine Freigabeposition verhindert, und
- ein Mittel (23) zum vorübergehenden Verschluss der röhrenförmigen Entspannungshülse (16), das in Verschlussposition eine Erhöhung des Hydraulikdrucks auf der röhrenförmigen Hülse (16) über eine vorbestimmte Schwelle, an der ein Abscheren des mindestens einen Abscherstiftes (17) stattfindet, und ein Gleiten der röhrenförmigen Entspannungshülse (16) in eine Freigabeposition hervorruft, wodurch eine Verschiebung des Aufhalterelements (14) aus einer Position zur Feststellung des hohlen Kolbens (8) in seine Freigabeposition ermöglicht wird.

2. Werkzeug nach Anspruch 1, **dadurch gekennzeichnet, dass** die röhrenförmige Entspannungshülse (16) zwischen dem mit dem hohlen Kolben (8) verbundenen Aufhalterelement (14) und einer Erweiterung (13) des hohlen Kolbens eingesetzt wird, um zwischen diesen nach Abscheren des mindestens einen Abscherstiftes (17) gleiten zu können.

3. Werkzeug nach Anspruch 2, **dadurch gekennzeichnet, dass** die röhrenförmige Hülse (16) einen ersten Teil (18) mit einer Wand mit einer ersten Dicke und einen zweiten Teil (19) mit einer Wand mit einer zweiten, geringeren Dicke als die erste umfasst, und dass das Aufhalterelement (14) in seiner Position zur Feststellung des hohlen Kolbens radial am ersten Teil der Wand (18) der röhrenförmigen Hülse und in seiner Freigabeposition radial am zweiten Teil der Wand (19) abgestützt ist.

4. Werkzeug nach Anspruch 3, **dadurch gekennzeichnet, dass** der röhrenförmige Körper als oben erwähnte Abstützung einen Haltering (21) umfasst, der radial nach innen zum axialen Hohlraum vorspringt, und dass das Aufhalterelement (14) in seiner Position zur Feststellung des hohlen Kolbens (8) axial an dem Ring anschlägt und in seiner Freigabeposition von dem im Inneren des Ringes (21) frei gegebenen hohlen Kolben mitgenommen wird.

5. Werkzeug nach einem der Ansprüche 3 und 4, **dadurch gekennzeichnet, dass** das Aufhalterelement (14) von einem Lamellenkranz (15) gebildet ist, der sich axial um den ersten Teil (18) der röhrenförmigen Hülse (16) in der Feststellungsposition des Aufhalterelements (14) erstreckt und radial am zweiten Teil der Wand (19) abgestützt ist, wenn sich das Aufhalterelement (14) in Freigabeposition befindet.

6. Werkzeug nach Anspruch 5, **dadurch gekennzeichnet, dass** die Lamellen (15) des Kranzes aus Federstahl sind.

7. Werkzeug nach einem der Ansprüche 5 und 6, **dadurch gekennzeichnet, dass** die erwähnten Lamellen (15) ein verdicktes freies Ende (20) aufweisen, das radial nach außen vorspringt, und dass sie in Feststellungsposition des Aufhalterelements (14) am Haltering (21) abgestützt sind.

8. Werkzeug nach einem der Ansprüche 1 bis 7, **dadurch gekennzeichnet, dass** das Mittel (23) zum vorübergehenden Verschluss eine Kugel ist, die in den axial Hohlraum (2) geworfen wird, und dass die röhrenförmige Entspannungshülse (16) einen Sitz (22), um diese Kugel aufzunehmen, und seitliche Öffnungen (24) umfasst, die es ermöglichen, eine Hydraulikfluidzirkulation wieder herzustellen, wenn sich die röhrenförmige Hülse (16) in ihrer Freigabeposition befindet.

9. Werkzeug nach einem der Ansprüche 1 bis 8, **dadurch gekennzeichnet, dass** es ein Nachnahmebohrer ist, der mit Messerelementen (4) versehen ist, die als aneinander angelenkte Schneidarme (5, 6) ausgebildet sind, und dass der hohle Kolben (8) ein Antriebsmittel ist, das eine Erweiterung der Schneidarme über den röhrenförmigen Körper (1) des Werkzeugs hinaus ermöglicht.

10. Werkzeug nach Anspruch 9, **dadurch gekennzeichnet, dass** es ferner eine Rückstellfeder (12) umfasst, die auf den hohlen Kolben (8) einwirkt, um ihn in Richtung seiner Feststellungsposition zurückzuführen, in der die Schneidarme in eingezogener Position sind.

11. Werkzeug nach Anspruch 10, **dadurch gekennzeichnet, dass** die Rückstellfeder (12) um eine röhrenförmige Erweiterung (13) des hohlen Kolbens angeordnet ist, um auf dieser zur Anlage zu kommen.

12. Werkzeug nach einem der Ansprüche 1 bis 11, **dadurch gekennzeichnet, dass** der jeweilige auf den hohlen Kolben (8) einwirkende variable Hydraulikdruck nach oben gerichtet ist.

13. Werkzeug nach einem der Ansprüche 1 bis 12, **dadurch gekennzeichnet, dass** es ferner umfasst:
- eine Sackkammer (10), die sich ringförmig zwischen dem röhrenförmigen Körper (1) und dem hohlen Kolben (8) und/oder einer röhrenförmigen Erweiterung (13) desselben, durch die die Bohrschlämme verlaufen, erstreckt, wobei eine Fläche (11) des hohlen Kolbens axial diese Sackkammer auf einer ersten Seite begrenzt,
- einen ringförmigen Ring (26), der axial die Sackkammer (10) auf einer zweiten, der ersten gegenüber liegenden Seite begrenzt und der mit dem röhrenförmigen Körper durch mindestens einen Abscherstift (27) verbunden ist,
- eine Verbindung (25) für ein Fluid zwischen dem Inneren des hohlen Kolbens (8) und/oder seiner röhrenförmigen Erweiterung (13) und der Sackkammer (10), wobei die Fläche (11) des hohlen Kolbens auf diese Weise dem jeweiligen variablen hydraulischen Differentialdruck der Bohrschlämme ausgesetzt ist,
- wobei der hohle Kolben (8), der durch Freigabe des Aufhalterelements (14) freigegeben wird, zwischen einer ersten Position, in der die Sackkammer (10) ein erstes Volumen aufweist, und einer zweiten Position, in der die Sackkammer ein zweites, größeres Volumen als das erste aufweist, gleiten kann, sowie
- Rückstellmittel (4, 5, 6, 7, 12), die auf den hohlen Kolben einwirken, um ihn in seine erste Position zurückzuführen, wobei der mindestens eine Abscherstift (27), wenn ein Hindernis den hohlen Kolben daran hindert, in seine erste Position zurückzukehren, und **dadurch** den auf den ringförmigen Ring ausgeübten Druck über eine vorbestimmte Schwelle erhöht, abgeschert wird, wobei er den ringförmigen Ring (26) freigibt und so eine Rückkehr des hohlen Kolbens in seine erste Position ermöglicht.

14. Werkzeug nach Anspruch 13, **dadurch gekennzeichnet, dass** es Spielräume zwischen Teilen und Leervolumina aufweist, und dass dieses Spielräume und Leervolumina mit einem Fett oder einem Gel gefüllt sind.

15. Werkzeug nach Anspruch 14, **dadurch gekennzeichnet, dass** die Sackkammer (10) ein Leervolumen des Werkzeugs ist.
